# EUROPÄISCHE PATENTSCHRIFT

(11) **EP 2 855 757 B1**
(45) Veröffentlichungstag und Bekanntmachung des Hinweises auf die Patenterteilung: **01.03.2017**
(21) Anmeldenummer: 13741665.7
(22) Anmeldetag: 04.06.2013
(51) Int. Cl.: D06F 58/02, D06F 58/26

(54) **WÄSCHETROCKNER**
LAUNDRY DRYER
SÈCHE-LINGE

(30) Priorität: 04.06.2012 DE 102012209403
(43) Veröffentlichungstag der Anmeldung: 08.04.2015
(73) Patentinhaber: Lavatec Laundry Technology GmbH, 74078 Heilbronn (DE)
(72) Erfinder: GRAESER, Wolf-Peter, 74223 Flein (DE)
(74) Vertreter: Patent- und Rechtsanwälte Ullrich & Naumann
(86) Internationale Anmeldenummer: PCT/DE2013/200019
(87) Internationale Veröffentlichungsnummer: WO 2013/182194

(56) Entgegenhaltungen:
- EP-A1- 2 436 830
- DE-B3-102010 037 483
- GB-A- 631 244
- US-A- 3 008 699
- US-A- 3 398 459
- US-A- 4 015 930
- US-A- 4 626 201
- US-A- 5 819 437
- US-A1- 2009 278 070

## Beschreibung

Die Erfindung betrifft einen Wäschetrockner mit einem Gehäuse, einer in dem Gehäuse drehbar angetriebenen Trommel zum Bewegen der Wäsche, einer vorzugsweise einen Brenner umfassenden Einrichtung zum Erzeugen von Wärme und einer zur Steuerung dienenden Elektronik, wobei das Gehäuse eine Belade-/Entladetür aufweist.

Der hier in Rede stehende Wäschetrockner gehört zu den Wäschereimaschinen, wie sie regelmäßig von gewerblichen Wäschereien eingesetzt werden. Zuverlässigkeit, geringer Wartungsaufwand und das Einsparen von Energie stehen im Vordergrund.

Mit Wäschetrocknern der hier in Rede stehenden Art sollen Textilien unterschiedlicher Textiltypen schonen, effizient und mit reproduzierbarem Ergebnis getrocknet werden. Trocknungsprogramme lassen sich auf ganz besondere Anforderungen abstimmen.

Wäschetrockner der hier in Rede stehenden Art, insbesondere zur gewerblichen Anwendung, sind in den unterschiedlichsten Ausführungsformen aus der Praxis bekannt. Sie haben regelmäßig den Nachteil, dass sie im konstruktiven Aufbau äußerst zerklüftet ausgeführt sind. Oberflächen sind regelmäßig technisch bedingt und aufgrund der technisch bedingten Strukturen nur schwer zu reinigen. Dies wird in der Praxis bereits nach kurzem Gebrauch zu einem unansehnlichen Erscheinungsbild. Außerdem strahlen die bekannten Trockner insbesondere im Bereich der Belade-/Entladetür enorme Wärme ab. Dies bedeutet nicht nur eine ganz erhebliche Energieverschwendung sondern auch ein unangenehmes Arbeitsklima im Bereich solcher Trockner. Hinzukommt eine ganz erhebliche Schallabstrahlung solcher Trockner, die das Arbeitsumfeld belastet.

Die US 4 015 930 A offenbart einen Wäschetrockner mit den Merkmalen des Oberbegriffes des Anspruches 1.

Der vorliegenden Erfindung liegt die Aufgabe zugrunde, einen Wäschetrockner der gattungsbildenden Art, insbesondere zur gewerblichen Anwendung, derart auszugestalten und weiterzubilden, dass er sich, insbesondere an seiner Oberfläche, einfach reinigen lässt. Außerdem soll er möglichst wenig Wärme und Schall emittieren.

Die voranstehende Aufgabe ist durch einen Wäschetrockner gemäß Anspruch 1 gelöst.

Erfindungsgemäß ist erkannt worden, dass man den Wäschetrockner mit einem besonderen Gehäuse ausstattet, nämlich mit einer allseitigen Verkleidung, dergestalt, dass das Gehäuse bzw. die Verkleidung eine im Wesentlichen ebene, vorzugsweise glatte Außenhaut bildet, und zwar auf allen Seiten des Trockners. Mit anderen Worten ist der - gewerbliche - Trockner mit einer Außenhaut umgeben, so dass es äußerst einfach ist, den Wäschetrockner von der Außenseite her zu reinigen bzw. im tagtäglichen Betrieb ansehnlich sauber zu halten.

In ganz besonders vorteilhafter Weise erstreckt sich die Verkleidung des Gehäuses vom Bodenbereich bis hoch zur Oberkante der Maschine. Dies bedeutet, dass der Wäschetrockner insgesamt verkleidet ist, nämlich von der tiefsten Stelle am Boden bis zur oberen Kante der maschinenbaulichen Teile oder zumindest geringfügig darüber hinaus. Durch diese Maßnahme ist nicht nur eine quasi homogene Außenhaut des Wäschetrockners geschaffen, vielmehr auch die Voraussetzung für eine thermische und/oder schalltechnische Kapselung der wärme- und/oder schallemittierenden Bereiche des Trockners.

In ganz besonders vorteilhafter Weise ist das Gehäuse und/oder die Verkleidung des Gehäuses aus schallabsorbierendem und ggf. wärmeisolierendem Material hergestellt. Ebenso ist es denkbar, dass die Innenseite der Verkleidung bzw. des Gehäuses mit schallabsorbierendem und/oder wärmeisolierendem Material ausgekleidet ist. Durch diese Maßnahme lässt sich die Wärme- und Schallabstrahlung zur Seite und nach schräg unten ganz erheblich reduzieren.

Beliebige schallabsorbierende Materialien können zur Innenauskleidung verwendet werden. So lasse sich beispielsweise Aluschaum-Paneelen verwenden.

Zur Begünstigung einer einfachen Handhabung beim Beladen und Entladen ist es von Vorteil, wenn auf der Vorderseite des Wäschetrockners eine Beladetür und auf der Rückseite eine Entladetür vorgesehen bzw. ausgebildet sind. Zur einfachen Handhabung und zur Reduktion des erforderlichen Raumes können die Türen als Schiebetüren - regelmäßig vertikal bewegbar - ausgeführt sein.

Zumindest die Beladetür kann mit einem Glasfenster ausgestattet sein, um nämlich den Wäschefall sichtbar zu machen, der u.a. für das Trocknungsergebnis verantwortlich ist. So wird beispielsweise angestrebt, dass sich die Wäsche bei "11.00 bis 12.00 Uhr", d.h. kurz vor der oberen Position innerhalb der Trommel, von der Trommel löst und innerhalb der Trommel nach unten fällt. Zum Trommelantrieb sei insoweit ausgeführt, dass ein frequenzgesteuerter Trommelantrieb von Vorteil ist.

Ein Glasfenster ist regelmäßig in Bezug auf Wärme- und Schallschutz nachteilig. Dies wird in vorteilhafter Weise dadurch kompensiert, dass das Glasfenster der Beladetür eine wärme- und/oder schalldämmende Verglasung aufweist, vorzugsweise eine Doppelverglasung. Durch die Doppelverglasung der Fronttür (Beladetür) lässt sich die Wärmeabstrahlung und Schallemission ganz erheblich reduzieren.

Da bei dem Wäschetrockner zwei Öffnungen/Türen vorgesehen sind, nämlich frontseitig eine Beladetür und rückseitig eine Entladetür, ist es von weiterem Vorteil, wenn zum Entladen geeignete Maßnahmen vorgesehen sind. So ist es von ganz besonderem Vorteil, wenn zum rückseitigen Entladen das die Trommel umfassende Oberteil der Maschine insbesondere entlang einer umlaufenden Gehäusefuge, unterhalb der Trommel, um eine horizontale Kippachse nach hinten kippbar ist. Im Rahmen einer solchen Ausgestaltung lässt sich das obere Gehäuseteil gemeinsam mit der darin befindlichen Trommel horizontal nach hinten zur Entladetür hin kippen, so dass die getrocknete Wäsche regelrecht aus der Trommel herauskippbar ist. Das Kippen des Oberteils der Maschine kann pneumatisch betrieben werden. Grundsätzlich ist eine hydraulische Betätigung ebenfalls denkbar, wobei die Verwendung von Hydrauliköl im Wäschereibereich grundsätzlich als problematisch erachtet wird.

Das Entladen der Maschine kann durch eine weitere Maßnahme begünstigt werden, nämlich dadurch, dass innerhalb der Maschine bzw. innerhalb der Trommel eine Luftströmung erzeugt wird, die zur Entladetür hin gerichtet ist. Durch diese Maßnahme lässt sich die getrocknete Wäsche regelrecht aus der Trommel heraus blasen.

Zum einfachen Abtransport der getrockneten Wäsche bietet es sich an, unmittelbar unterhalb der Entladetür ein Entladeband vorzusehen, auf das die Wäsche entladen und dort abtransportiert wird.

Wie bereits zuvor ausgeführt, ist für die erfindungsgemäß von ganz besonderer Bedeutung, dass das Gehäuse bzw. die Verkleidung des Gehäuses Schall- und Wärmeemission ganz erheblich reduziert. In Bezug auf die Wärme bedeutet dies, dass innerhalb der Maschine erhebliche Temperaturen auftreten, die gegenüber herkömmlichen Trocknern gestaut wird. Dies ist für die Steuerungselektrik/Elektronik schädlich. Abhilfe wird dadurch geschaffen, dass die wesentlichen Bestandteile der Elektronik außerhalb des Gehäuses bzw. außerhalb der Verkleidung in einem separaten Steuerungskasten angeordnet ist, der mit Abstand zum Gehäuse an diesem, rücksackartig, befestigt ist. Mit anderen Worten ist außerhalb des Gehäuses bzw. der von der Verkleidung gebildeten Außenhaut, rückseitig, ein separater Steuerungskasten vorgesehen, der mit erheblichem Abstand zu der Außenhaut des Wäschetrockners beispielsweise über seitliche Lochbleche angeordnet ist. Erfindungsgemäss ist der Steuerungskasten mit zum Entladen geeignetem Abstand zum Gehäuse im Wesentlichen vor der Entladetür angeordnet, so dass das Entladen der Wäsche bei geöffneter Entladetür im Bereich zwischen der Verkleidung des Gehäuses und dem Steuerungskasten stattfinden kann. Der Steuerungskasten selbst kann zumindest eine, vorzugsweise zwei von der Rückseite her öffenbare Türen sowie Bedienelemente aufweisen, die allesamt von der Vorderseite des Wäschetrockners her nicht sichtbar sind. Weitere Bedienelemente des Wäschetrockners sind vorzugsweise seitlich angeordnet, beispielsweise in Form von Tasten und/oder eines Displays, insbesondere in Ausführung eines Touch-Panels. Auch die Vorkehrung einer Fernbedienung über HF-Signale, Bluetooth, Infrarot, etc. ist denkbar. Auch die Fernbedienung über einen Organizer oder ein ähnliches Handheld-Gerät lässt sich realisieren. Dies kann insbesondere in Bezug auf eine konkrete Programmauswahl oder Generierung einzelner Programmschritte von Vorteil sein.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Vorderansicht ein Ausführungsbeispiel eines erfindungsgemäßen Wäschetrockners,
- Fig. 2: in einer schematischen Schrägansicht den Gegenstand aus Fig. 1 von rechts,
- Fig. 3: in einer schematischen Schrägansicht den Gegenstand aus Fig. 1 von links,
- Fig. 4: in einer schematischen Rückansicht den Gegenstand aus Fig. 1,
- Fig. 5: in einer schematischen Seitenansicht den Gegenstand aus Fig. von links,
- Fig. 6: in einer schematischen Seitenansicht den Gegenstand aus Fig. 1 von rechts und
- Fig. 7: in einer schematischen Draufsicht den Gegenstand aus Fig. 1.

Fig. 1 zeigt ein Ausführungsbeispiel eines erfindungsgemäßen gewerblich einsetzbaren Wäschetrockners zum Einsatz in kommerziellen Wäschereien. Der Wäschetrockner umfasst ein Gehäuse 1 und eine in dem Gehäuse 1 drehbar angetriebene Trommel 2 zum Bewegen der in den Figuren nicht gezeigten Wäsche. Ein ebenfalls in den Figuren nicht gezeigter Brenner dient zum Erzeugen von Wärme. Außerdem ist eine zur Steuerung des Wäschetrockners dienende Elektronik 3 vorgesehen.

Der Wäschetrockner kann zum Beladen und Entladen eine einzige Belade-/Entladetür aufweisen. Bei dem in den Figuren gezeigten Ausführungsbeispiel eines erfindungsgemäßen Wäschetrockners ist auf der Vorderseite eine Beladetür 4 und auf der Rückseite eine Entladetür 5 vorgesehen, nämlich zum separaten Beladen und Entladen.

Das Gehäuse 1 ist derart mit einer Verkleidung 6 ausgestattet, dass es allseitig eine im Wesentlichen ebene, vorzugsweise glatte Außenhaut bildet, wie es sich den Figuren insgesamt entnehmen lässt. Durch diese Maßnahme lässt sich der Wäschetrockner von der Außenseite her ideal säubern, wobei sämtliche maschinenbaulichen Elemente innerhalb des Gehäuses 1 bzw. innerhalb der Verkleidung 6 mehr oder weniger gekapselt sind.

Die Figuren lassen des Weiteren erkennen, dass sich die Verkleidung 6 des Gehäuses 1 vom Bodenbereich 7 bis hoch zur Oberkante der Maschine erstreckt. Die Maschine bzw. der Trockner ist somit insgesamt von der Verkleidung 6 umgeben, wobei die Verkleidung 6 des Gehäuses 1 aus schallabsorbierendem und wärmeisolierendem Material hergestellt ist. Genauergesagt ist die Verkleidung 6 auf der Innenseite mit schallabsorbierendem und wärmeisolierendem Material ausgekleidet, so dass die seitliche Emission von der Oberkante bis schräg nach unten ganz erheblich reduziert ist. Durch diese Maßnahme ist ein positiver Beitrag zum unmittelbaren Arbeitsumfeld des Wäschetrockners geleistet.

Die Figuren lassen des Weiteren gemeinsam erkennen, dass auf der Vorderseite die Beladetür 4 und auf der Rückseite die Entladetür 5 jeweils vorgesehen ist, wobei die Türen als vertikal verschiebbare Schiebetüren ausgeführt sind. Ein einfaches und dabei raumsparendes Öffnen und Schließen des Wäschetrockners ist dadurch möglich.

Die Beladetür weist zur Beobachtung des Wäschefalls eine wärme-/schalldämmende Verglasung auf, wobei diese in ganz besondere vorteilhafter Weise als Doppelverglasung ausgeführt ist.

Fig. 1 zeigt besonders deutlich, dass in die Frontfläche integrierte Sichtfenster 9, welches gemeinsam mit dem Gehäuse 1 bzw. der Verkleidung 6 die vorderseitige Außenhaut bildet.

Fig. 2 lässt deutlich erkennen, dass die Verkleidung 6 bzw. die durch die Verkleidung 6 gebildete Außenhaut vom Bodenbereich 7 bis zur Oberkante 8 der Maschine bzw. sich sogar darüber hinaus erstreckt, so dass der Wäschetrockner insgesamt verkleidet bzw. mit einer Außenhaut umgeben ist. Auf der rechten Seite, in der Seitenwand der Verkleidung 6, ist ein Bedientableau 10 mit Bildschirm vorgesehen.

Die Fig. 2 und 3 lassen bereits erkennen, dass auf der Rückseite des Gehäuses 1 bzw. der Verkleidung 6 ein separater Steuerungskasten 11 angeordnet ist, nämlich mit Abstand zum Gehäuse 1. Die Beabstandung ist durch seitliche Bleche/Lochbleche 12 realisiert.

Die Fig. 5 und 6 zeigen den Wäschetrockner von beiden Seiten her, wobei dort der beabstandete Steuerungskasten 11 mit der darin befindlichen Steuerungselektronik erkennbar ist. Im Bereich zwischen dem Steuerungskasten 11 und dem eigentlichen Gehäuse 1 bzw. der Verkleidung 6 findet die Ausgabe der Wäsche über die Entladetür 5 statt, die sich lediglich der Draufsicht gemäß Fig. 7 auf der Rückseite des Gehäuses 1 entnehmen lässt.

Die Figuren zeigen des Weiteren eine umlaufende Gehäusefuge 13, entlang derer sich das Oberteil 14 des Gehäuses 1 mit der darin befindlichen Trommel 2 nach hinten entlang einer Kippachse 15 kippen lässt, um den Entladevorgang nach hinten, in den Bereich zwischen Steuerungskasten 11 und Verkleidung 6, zu begünstigen.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Patentansprüche verwiesen.

Schließlich sei ausdrücklich darauf hingewiesen, dass das voranstehend beschriebene Ausführungsbeispiel der erfindungsgemäßen Vorrichtung lediglich zur Erörterung der beanspruchten Lehre dienen, diese jedoch nicht auf die Ausführungsbeispiele einschränken.

### Bezugszeichenliste

- 1: Gehäuse
- 2: Trommel
- 3: Elektronik/Steuerungselektronik
- 4: Beladetür
- 5: Entladetür
- 6: Verkleidung (des Gehäuses)
- 7: Bodenbereich
- 8: Oberkante
- 9: Sichtfenster
- 10: Bedientableau, Bedienelemente
- 11: Steuerungskasten
- 12: seitliches Blech/Lochblech
- 13: umlaufende Gehäusefuge
- 14: Oberteil des Gehäuses
- 15: Kippachse

## Patentansprüche

1. Wäschetrockner mit einem Gehäuse (1), einer in dem Gehäuse (1) drehbar angetriebenen Trommel (2) zum Bewegen der Wäsche, einer vorzugsweise einen Brenner umfassenden Einrichtung zum Erzeugen von Wärme und einer zur Steuerung dienenden Elektronik, wobei das Gehäuse (1) eine Belade-/Entladetür (4, 5) aufweist, wobei das Gehäuse (1) derart mit einer Verkleidung ausgestattet ist, dass es allseitig eine im Wesentlichen ebene Außenhaut bildet und wobei auf der Vorderseite eine Beladetür (4) und auf der Rückseite eine Entladetür (5) ausgebildet ist,
**dadurch gekennzeichnet, dass** die wesentlichen Bestandteile der Elektronik außerhalb des Gehäuses (1) in einem separaten Steuerungskasten (11) mit Bedienelementen (10) angeordnet sind, der mit Abstand zum Gehäuse (1) an diesem befestigt ist und dass der Steuerungskasten (11) mit zum Entladen geeignetem Abstand zum Gehäuse (1) im Wesentlichen vor der Entladetür (5) angeordnet ist.

2. Wäschetrockner nach Anspruch 1, **dadurch gekennzeichnet, dass** sich die Verkleidung des Gehäuses (1) vom Bodenbereich (7) bis hoch zur Oberkante (8) der Maschine erstreckt.

3. Wäschetrockner nach Anspruch 1 oder 2, **dadurch gekennzeichnet, dass** das Gehäuse (1) und/oder die Verkleidung (6) des Gehäuses (1) aus schallabsorbierendem und ggf. wärmeisolierendem Material hergestellt ist und/oder auf der Innenseite mit schallabsorbierendem und/oder wärmeisolierenden Material ausgekleidet ist.

4. Wäschetrockner nach einem der Ansprüche 1 bis 3, **dadurch gekennzeichnet, dass** die Türen (4, 5) als Schiebetüren ausgeführt sind.

5. Wäschetrockner nach einem der Ansprüche 1 bis 4, **dadurch gekennzeichnet, dass** zumindest die Beladetür (4) ein Glasfenster aufweist, welches eine wärme- und/oder schalldämmende Verglasung, vorzugsweise eine Doppelverglasung, hat.

6. Wäschetrockner nach einem der Ansprüche 1 bis 5, **dadurch gekennzeichnet, dass** zum rückseitigen Entladen das die Trommel (2) umfassende Oberteil der Maschine insbesondere entlang einer umlaufenden Gehäusefuge (13), um eine horizontale Kippachse (15) nach hinten, vorzugsweise mittels einer Pneumatik, kippbar ist.

7. Wäschetrockner nach einem der Ansprüche 1 bis 6, **dadurch gekennzeichnet, dass** das Entladen der Maschine durch eine innerhalb der Maschine erzeugbare Luftströmung begünstigt ist.

8. Wäschetrockner nach einem der Ansprüche 1 bis 7, **dadurch gekennzeichnet, dass** ein Entladeband vorgesehen ist, auf das die Maschine unmittelbar entlädt.

## Claims

1. Laundry dryer having a housing (1), a drum (2) which is driven rotatably in the housing (1) for moving the laundry, a device which preferably comprises a burner for producing heat and an electronic unit which is used for control, wherein the housing (1) has a loading/unloading door (4, 5), wherein the housing (1) is provided with a lining in such a manner that it forms a substantially planar outer skin at all sides and wherein a loading door (4) is constructed at the front side and an unloading door (5) is constructed at the rear side, **characterised in that** the significant components of the electronic unit are arranged outside the housing (1) in a separate control box (11) which has operating elements (10) and which is fixed to the housing (1) with spacing therefrom, and **in that** the control box (11) is arranged substantially in front of the unloading door (5) with spacing from the housing (1) suitable for unloading.

2. Laundry dryer according to claim 1, **characterised in that** the lining of the housing (1) extends from the floor region (7) up to the upper edge (8) of the machine.

3. Laundry dryer according to claim 1 or claim 2, **characterised in that** the housing (1) and/or the lining (6) of the housing (1) is produced from noise-absorbent and where applicable thermally insulating material and/or is lined at the inner side with noise-absorbent and/or thermally insulating material.

4. Laundry dryer according to any one of claims 1 to 3, **characterised in that** the doors (4, 5) are constructed as sliding doors.

5. Laundry dryer according to any one of claims 1 to 4, **characterised in that** at least the loading door (4) has a glass window which has a heat-damping and/or noise-damping glazing, preferably double-glazing.

6. Laundry dryer according to any one of claims 1 to 5, **characterised in that**, for rear-side unloading, the upper portion of the machine comprising the drum (2) can be tilted backwards about a horizontal tilting axis (15), preferably by means of a pneumatic system, in particular along a peripheral housing joint (13).

7. Laundry dryer according to any one of claims 1 to 6, **characterised in that** the unloading of the machine is promoted by an air flow which can be produced inside the machine.

8. Laundry dryer according to any one of claims 1 to 7, **characterised in that** an unloading belt on which the machine unloads directly is provided.

## Revendications

1. Sèche-linge avec un boîtier (1), un tambour (2) entraîné de manière rotative dans le boîtier (1), pour le déplacement du linge, un dispositif, comprenant de préférence un brûleur, pour la production de chaleur et une électronique servant à la commande, le boîtier (1) comprenant une porte de chargement/déchargement (4, 5), le boîtier (1) étant muni d'un carénage de façon à ce qu'il constitue, sur tous les côtés, une enveloppe externe globalement plane et une porte de chargement (4) étant prévue sur le côté avant et une porte de déchargement (5) étant prévue sur le côté arrière,
**caractérisé en ce que** les composants essentiels de l'électronique sont disposés à l'extérieur du boîtier (1), dans un coffret de commande (11) séparé, avec des éléments de commande (10), qui est fixé à une certaine distance par rapport au boîtier (1) et **en ce que** le coffret de commande (11) est disposé globalement devant la porte de déchargement (5), avec une distance par rapport au boîtier (1) adaptée au déchargement.

2. Sèche-linge selon la revendication 1, **caractérisé en ce que** le carénage du boîtier (1) s'étend du plancher (7) jusqu'à l'arête supérieure (8) de la machine.

3. Sèche-linge selon la revendication 1 ou 2, **caractérisé en ce que** le boîtier (1)
et/ou le carénage (6) du boîtier (1) est constitué d'un matériau insonorisant ou thermiquement isolant et/ou est revêtu, à l'intérieur, d'un matériau insonorisant et/ou thermiquement isolant.

4. Sèche-linge selon l'une des revendications 1 à 3, **caractérisé en ce que** les portes (4, 5) sont conçues comme des portes coulissantes.

5. Sèche-linge selon l'une des revendications 1 à 4, **caractérisé en ce qu'**au moins la porte de chargement (4) comprend une fenêtre en verre, qui comprend un vitrage thermiquement isolant et/ou insonorisant, de préférence un double vitrage.

6. Sèche-linge selon l'une des revendications 1 à 5, **caractérisé en ce que**, pour le déchargement arrière, la partie supérieure de la machine, comprenant le tambour (2), peut être basculée plus particulièrement le long d'un joint de boîtier périphérique (13), autour d'un axe de basculement horizontal (15) vers l'arrière, de préférence au moyen d'un dispositif pneumatique.

7. Sèche-linge selon l'une des revendications 1 à 6, **caractérisé en ce que** le déchargement de la machine est favorisé par un écoulement d'air pouvant être généré à l'intérieur de la machine.

8. Sèche-linge selon l'une des revendications 1 à 7, **caractérisé en ce qu'**une bande de déchargement est prévue, sur laquelle la machine se décharge directement.
